# EUROPÄISCHE PATENTSCHRIFT

(11) **EP 1 395 726 B1**
(45) Veröffentlichungstag und Bekanntmachung des Hinweises auf die Patenterteilung: **17.08.2005**
(21) Anmeldenummer: 02745312.5
(22) Anmeldetag: 23.05.2002
(51) Int. Cl.: E05D 11/08

(54) **MIT EINER INTEGRIERTEN STUFENLOSEN BREMS- UND HALTEEINRICHTUNG AUSGESTATTETES TÜRSCHARNIER**
DOOR HINGE COMPRISING AN INTEGRATED CONTINUOUSLY VARIABLE BRAKING AND RETAINING UNIT
CHARNIERE DE PORTE EQUIPEE D'UN DISPOSITIF INTEGRE DE FREINAGE ET DE RETENUE PROGRESSIFS

(30) Priorität: 11.06.2001 DE 10128255
(43) Veröffentlichungstag der Anmeldung: 10.03.2004
(73) Patentinhaber: Friedr. Fingscheidt GmbH, 42551 Velbert (DE)
(72) Erfinder: Klingelhofer, Jost, 42857 Remscheid (DE)
(74) Vertreter: Zapf, Christoph, Dipl.-Ing.
(86) Internationale Anmeldenummer: PCT/EP2002/005681
(87) Internationale Veröffentlichungsnummer: WO 2002/100147

(56) Entgegenhaltungen:
- EP-A- 0 777 025
- DE-A- 19 907 455

## Beschreibung

Die Erfindung bezieht sich auf ein mit einer integrierten Brems-und Halteeinrichtung ausgestattetes Türscharnier, insbesondere ein Kraftwagentürscharnier derjenigen Bauart, bei welcher der die beiden Scharnierhälften schwenkbar miteinander verbindende, aus einem Vollmaterial bestehende Scharnierstift in dem oder den Scharnieraugen der einen Scharnierhälfte drehsicher festgesetzt ist und mit wenigstens einem der Scharnieraugen der anderen Scharnierhälfte, in welcher er mit Laufsitz gelagert ist, zumindest abschnittsweise vermittels wechselweise am Scharnierstift und im Scharnierauge ausgebildeter, zur Scharnierachse achsparalleler Ausformungen vorzugsweise stufenlos bremskrafterzeugend zusammenwirkt.

Aus der DE-A-44 06 824 ist ein mit einer integrierten Brems-und Halteeinrichtung ausgestattetes Türscharnier, insbesondere ein Kraftwagentürscharnier der vorgenannten Bauart bekannt, wobei der die beiden Scharnierhälften schwenkbar miteinander verbindende, aus einem Vollmaterial bestehende Scharnierstift in dem oder den Scharnieraugen der einen Scharnierhälfte drehsicher festgesetzt ist und mit dem oder den Scharnieraugen der anderen Scharnierhälfte, welche er mit einem Lagerspiel durchsetzt vermittels wechselweise ausgebildeter Ausformungen bremskrafterzeugend zusammenwirkt.

Bei dieser und ähnlichen bekannten Bauarten von Türscharnieren, beispielsweise nach EP-A-0 777 025 oder DE-199 07 455, die alle Merkmale des Oberbegriff des Anspruchs 1 offenbart, wird die angestrebte Brems-und Haltefunktion, welche bei Überschreiten eines vorbestimmten zugelassenen Öffnungs-Innenumfanges hin wechselweise mit einer radial flach ansteigenden Keilfläche und an diese anschließend stufenartig mit einer steil abfallenden Flankenfläche ausgestattet sind, wobei beide Keilflächen über ihren gesamten Überdeckungsbereich hin absolut gleiche Steigungen aufweisen müssen, um die angestrebte Brems-und Haltefunktion zu erreichen.

Die Resultierend aus dem Umstand, daß hierbei Brems-und Haltefunktion nur dann erreichbar ist, wenn beide Keilflächen oder die sonstigen unrunden Profilquerschnittsformen über ihren gesamten Überdeckungsbereich hin flächenhaft aufeinander aufliegen erfordert die praktische Verwirklichung eines dieserart ausgestatteten Türscharnieres eine praktisch toleranzfreie Bearbeitung und damit einen in der Serienproduktion nicht hinnehmbaren Bearbeitungsaufwand sowohl der Scharnieraugenbohrung als auch der Scharnierstiftoberfläche, was mit dem Nachteil behaftet ist, daß eine derartig toleranzfreie Herstellung in der Serienproduktion nicht möglich oder wenigstens absolut unwirtschaftlich ist.

Aus dem DE-U-76 16 362 ist eine andere Bauart eines, mit einer Brems-und Haltefunktion ausgestatteten Türscharnieres bekannt, welche sich in charakteristischer Weise dadurch auszeichnet, daß dort die Brems-und Haltekräfte durch eine federnd elastische Verformung des einen ovalen Innenumfang aufweisenden Scharnierauges aufgebracht werden und das Scharnierauge zu diesem Zweck axial geschlitzt sein muß. Durch eine federnd elastische Verformung eines axial geschlitzten Scharnierauges oder aber durch sonstige Federmittel aufbringbare Brems-bzw. Haltekräfte können allenfalls zum Offenhalten von Möbeltüren oder Möbelklappen, keinesfalls aber zur Feststellung von Kraftwagentüren ausreichen. Darüber hinaus sind Türscharniere mit geschlitzten Scharnierauge bei Kraftwagentüren wegen der Gefahr des Eindringens von Schmutz und dergl. in die Scharnierlagerung grundsätzlich nicht einsetzbar.

Gemäß einer anderen Bauart von mit einer integrierten Brems-und Halteeinrichtung ausgestatteten Türscharnieren ist nach der US-PS 3 000 049 (C.S.Terry,Jr.) der Einsatz von Kunststofformteilen vorgesehen, so daß sich diese Scharniere abgesehen von einer besonderen Herstellungsweise, dadurch auszeichnen, daß die in die Scharnieraugen der einen Scharnierhälfte eintauchenden Schamierstiftstummel der anderen Scharnierhälfte mit radial ausladenden Nasen versehen sind, welchen je eine Rastausnehmung in der Scharnieraugenbohrung der einen Scharnierhälfte zugeordnet ist, derart, daß die beiden Scharnierhälften wenigstens in der voll geöffneten und der voll geschlossenen Stellung des Scharnieres formschlüssig gegeneinander verriegelt sind.
Eine solche Ausgestaltung einer Brems-und Halteeinrichtung kann nur bei Scharnieren aus einem Kunststoffmaterial angewendet werden und ist ferner nur für verhältnismäßig leichte Türen oder Klappen, beispielsweise an Möbeln, verwendbar.

Allen bekannten Bauarten von mit einer integrierten Brems-und Halteeinrichtung ausgestatteten Türscharnieren ist gemeinsam, daß entweder die durch die integrierte Brems-und Halteeinrichtung aufbringbaren Kräfte, insbesondere für den Einsatz des Scharnieres als Kraftwagentürscharnier völlig unzureichend sind oder aber wegen der im Hinblick auf die erforderliche absolute Gleichförmigkeit sowohl der Kräfte als auch der Einsetzpunkte des Bremsbeginnes einzuhaltenden Toleranzen eine serienmäßige Herstellung entweder nicht möglich oder aber mit einem absolut unwirtschaftlichen Aufwand verbunden ist.

Der vorliegenden Erfindung liegt daher die Aufgabe zugrunde ein Türscharnier, insbesondere ein Kraßwagentürscharnier mit integrierter Brems-und Haltefunktion zu schaffen, welches einerseits die Forderung, über vorbestimmte zugelassene Öffnungswinkel hin eine widerstandslose Öffnungs-und Schließbewegung der Türe zu gewährleisten und andererseits die Forderung im Bereich wenigstens eines ausgewählten Öffnungswinkels der weiteren Öffnungsbewegung der Türe einen ausreichend großen, möglichst progressiv anwachsenden Widerstand entgegenzusetzen, erfüllt, dabei aber auf eine eng tolerierte Herstellung der miteinander zusammenwirkenden Teile der Brems-und Halteeinrichtung verzichten kann.

Diese Aufgabe wird erfindungsgemäß dadurch gelöst, daß in wenigstens einem der Scharnieraugen der anderen Scharnierhälfte, in welcher der Scharnierstift mit Laufsitz gelagert ist, eine zur Scharnierachse konzentrische Bohrung mit einer Buchse ausgekleidet ist, in welcher ein einen zu seinem freien Ende hin einen stufenförmig abnehmenden Durchmesser aufweisender Scharnierstrift aufgenommen ist und welche einen zylindrischen, gegenüber der gesamten Schamieraugenhöhe eine geringere Höhe aufweisenden und bezüglich der Scharnierachse achsparallel radial versetzten Längenabschnitt aufweist, welchem ein entsprechender zylindrischer und achsparallel radial verstezter Längenabschnitt des Scharnierstiftes zugeordnet ist. Hierbei ergibt sich der zur Unterbringung der mit dem bezüglich der Scharnierachse axial versetzten Längenabschnitt des Scharnierstiftes zusammenwirkende Längenabschnitt des Scharnierauges durch eine von der sie aufnehmenden Scharnierhälfte unabhängig herstellbaren Buchse und somit kann eine aufwendige Bearbeitung des Scharnierauges der Scharnierhälfte unterbleiben. Im weiteren eröffnet der Einsatz einer Buchse eine Möglichkeit zu einer von der eigentlichen Scharnieraugenbohrung unabhängigen Justierung der Lage bzw. des Türöffnungswinkels bei welchem die Brems-und/oder Haltekraft einsetzen soll, insbesondere durch die nachträgliche ausgerichtete Festlegung der Buchse innerhalb der Scharnieraugenbohrung. Insbesondere ist zweckmäßigerweise vorgesehen, daß die zur Aufbringung der Brems-und Haltekräfte miteinander zusammenwirkenden Profilierungen von Buchsenbohrung und Scharnierstift zueinander ausgerichtet werden, beispielsweise auf den Beginn einer Brems-oder Feststellfunktion ausgerichtet werden, bevor die Buchse in einer einem bestimmten Türöffnungswinkel entsprechenden Lage in das Scharnierauge der anderen Scharnierhälfte eingepreßt wird.

In der Summe zeigt die Erfindung somit einen Weg auf, die für die Einhaltung der für das auch in der Serienfertigung gleichbleibende Einsetzen der Brems-bzw. Haltewirkung erforderlichen Präzision von der Bearbeitung, insbesondere der Scharnieraugenbohrung weg und hin zu einer Einstelloperation zu verlagem, womit der bisherigen Vorschlägen anhaftende Nachteil eines nicht tragbaren Herstellungsaufwandes beseitigt ist.

Die Buchse bei in einer einem vorgegebenen Türöffnungswinkel entsprechenden gegenseitigen Stellung befindlichen Scharnierhälften bezüglich ihrer radial versetzten Ausformung kraft-und/oder formschlüßig in einer dem gewollten bzw. beabsichtigten Beginn der Brems-oder Haltekraft entsprechenden Relativlage zum radial versetzten Längenabschnitt des Scharnierstiftes im Scharnierauge festgelegt ist und daß für deren drehsichere Festlegung das die Buchse aufnehmende Scharnierauge mit einer Ausnehmung und die Buchse mit einem komplementär gestalteten, verformbaren Bereich, insbesondere einem radial ausladenden Kragen, versehen ist, welcher mit der Ausnehmung des Scharnierauges in formschlüssigen Eingriff bringbar ist.

Zur Herstellung eines mit einer integrierten Brems-und Halteeinrichtung ausgestatteten Türscharnieres, insbesondere eines Kraftwagentürscharnieres, kann gemäß einer ersten erfindungsgemäßen Verfahrensweise vorgesehen sein, daß zwei Scharnierhälften hergestellt und die eine der beiden Scharnierhälften mit einem in einem vorausgehenden Arbeitsgang mit einer eine zur Erzeugung einer Brems-und Haltekraft geeigneten radialen Ausladung ausgestatteten Scharnierstift, die andere der beiden Scharnierhälften mit einer dem Scharnierstift gegenüber ein Übermaß aufweisenden, insbesondere zylindrischen Scharnieraugenbohrung ausgestattet wird und daß in einem weiteren Arbeitsgang eine mit einer zur radialen Ausladung des Scharnierstiftes komplementären radialen Ausformung versehene Buchse hergestellt und zunächst lose in die Scharnieraugenbohrung der anderen Scharnierhälfte eingesetzt wird in einem weiteren Verfahrensschritt der mit der einen Scharnierhälfte drehsicher verbundene Scharnierstift in die Buchse eingeführt und dieser gegenüber bist zum Einsetzen einer Brems-und/oder Haltekraft verdreht wird und daß schließlich die Buchse in einer dem einem bestimmten Türöffnungswinkel zugeordneten, beabsichtigten Einsetzen der Brems-oder Haltekraft entsprechenden Verdrehlage im Scharnierauge der anderen Scharnierhälfte festgelegt wird.

Gemäß einer zweiten erfindungsgemäßen Verfahrensweise kann bezüglich der Herstellung eines mit einer integrierten Brems-und Halteeinrichtung ausgestatteten Türscharnieres, insbesondere eines Kraftwagentürscharnieres, aber auch vorgesehen sein, daß die Buchse auf den Scharnierstift aufgesetzt und diesem gegenüber bis zum Beginn einer Brems-oder Haltekraft verdreht und in dieser Relativlage zum Scharnierstift anschließend in das Scharnierauge der anderen Scharnierhälfte eingepreßt wird, wobei die andere Scharnierhälfte zur einen Scharnierhälfte in einem dem einem bestimmten Türöffnungswinkel zugeordneten, beabsichtigten Beginn einer Brems-und/oder Haltekraft entsprechenden Stellung ausgerichtet ist.

Die Erfindung ist in der nachfolgenden Beispielsbeschreibung anhand eines in der Zeichnung dargestellten Ausführungsbeispieles im Einzelnen beschrieben.

In der Zeichnung zeigt die
- Figur 1: einen Längsschnitt durch ein mit einer integrierten Brems-und Halteeinrichtung ausgestattetes Kraftwagentürscharnier bei in einer Freigängigkeitsstellung befindlichem Scharnier;
- Figur 2: einen Längsschnitt durch ein mit einer integrierten Brems-und Halteeinrichtung ausgestattetes Kraftwagentürscharnier gemäß Figur 1, bei in einer Brems-bzw. Haltestellung befindlichem Scharnier;
- Figur 3: einen Querschnitt durch die Scharnierdarstellung gemäß Figur 1, entlang der Linie III - III;
- Figur 4: einen Querschnitt durch die Scharnierdarstellung gemäß Figur 2, entlang der Linie IV - IV.

Das in der Zeichnung dargestellte und mit einer integrierten Brems-und Haltefunktion ausgerüstete Kraftwagentürscharnier umfaßt als Grundbauteile eine erste 1 und eine zweite Scharnierhälfte 2 sowie einen mit der ersten Scharnierhälfte 1 drehsicher verbundenen Scharnierstift 3. Die erste Scharnierhälfte 1 ist mit einem Scharnierblatt 4 und die zweite Scharnierhälfte 2 ist mit einem Scharnierblatt 5 ausgestattet, über welches die erste 1 bzw. die zweite Scharnierhälfte 2 jeweils mit einem in der Zeichnung nicht im Einzelnen dargestellten Türanordnungsteil, Tür oder Türsäule, verbunden ist. Der Scharnierstift 3 ist im Scharnierauge 6 der ersten Scharnierhälfte 1 mit Festsitz festgelegt, beispielsweise mittels der aus Gewindeabschnitt 7 und Konusmutter 8 bestehenden Verschraubung. Der Scharnierstift 3 ist im Weiteren mit einem radial ausladenden Bund 9 versehen, über welchen er bei zusammengebautem Scharnier zwischen die einander zugewandten Gewerbeflächen der Scharnieraugen 6 und 10 der beiden Scharnierhälften 1 und 2 eingreift. Über seinen das Scharnierauge 10 der anderen Scharnierhälfte 2 durchgreifenden Längenbereich hin ist der Scharnierstift 3 mit zu seinem freien Ende 11 hin im Durchmesser abnehmenden Abstufungen 12, 13 und 14 versehen. In axialer Richtung ist der Scharnierstift 3 der Scharnierhälfte 2 gegenüber gegen ein axiales Wandern mittels einer auf deren außenliegender Gewerbefläche 15 aufliegenden Widerlagerscheibe 16 und eines diese übergreifenden Nietkopfes 17 gesichert. Wie dies aus der Zeichnung insgesamt einheitlich ersichtlich ist, weist das Scharnierauge 10 derjenigen Scharnierhälfte 2, in welcher der Scharnierstift 3 Laufsitz hat, eine dem Scharnierstift 3 gegenüber ein Übermaß aufweisende, glattflächig durchgehende Scharnieraugenbohrung 18 auf, welche eine Buchse 19 aufnimmt. Die Buchse 19 ist, bei glattflächig zylindrischer Ausbildung ihres Außenumfanges, innenseitig mit den Abstufungen 12, 13 und 14 des Scharnierstiftes 3 entsprechenden Durchmesserabstufungen 20, 21 und 22 ausgestattet. Über seine Durchmesserabstufung 13 hin ist der Scharnierstift 3 mit einer radialen Ausladung 23 ausgestattet, welche gemäß der Darstellung in Figur 2 durch einen zur Scharnierachse 24 um einen Betrag 25 achsparallel versetzt angeordneten Zylinderabschnitt gebildet ist. Komplementär zur Ausladung 23 des Scharnierstiftes 3 ist die Buchse 19 über den Bereich 21 hin mit einer zur Scharnierachse 24 radial versetzt angeordneten Erweiterung 26 ausgestattet, derart, daß gemäß der Darstellung der Figur 2, die radiale Ausladung 23 des Scharnierstiftes 3 lediglich über einen vorgesehenen Türöffnungswinkel hin mit der zugehörigen Abstufung 21 der Buchse 19 in Eingriff gelangen kann.
In der gezeigten Ausführungsform ist die Buchse 19 als Kragenbuchse ausgeführt, wobei sie mit ihrem Kragen 27 zwischen die radiale Ausladung 9 des Scharnierstiftes 3 und die innenliegende Gewerbefläche 28 des Scharnierauges 10 der anderen Scharnierhälfte eingreift. Zur insbesondere formschlüssigen Festlegung der Buchse 19 gegenüber dem Scharnierauge 10 ist im Scharnierauge 10 eine radial gerichtete Ausnehmung 29 vorgesehen, in welche ein Teilbereich 30 des Kragens 27 der Buchse eingeklinkt werden kann, vorzugsweise unter gleichzeitiger induktiver Erwärmung .

Hinsitlich der Verfahrensweise zum Zusammenbau eines mit einer solchen integrierten Brems-und Halteeinrichtung ausgestatteten Türscharnieres ist in einer von mehreren erfindungsgemäß möglichen Verfahrensweisen vorgesehen, daß nacheinander zwei Scharnierhälften 1 und 2 hergestellt und die eine 1 der beiden Scharnierhälften 1 und 2 mit einem in einem vorausgehenden Arbeitsgang mit einer zur Erzeugung einer Brems-und Haltekraft geeigneten radialen Ausladung 23 ausgestatteten Scharnierstift 3, die andere 2 der beiden Scharnierhälften 1 und 2 mit einer dem Scharnierstift 3 gegenüber ein Übermaß aufweisenden, insbesondere zylindrischen Scharnieraugenbohrung 18 ausgestattet wird und daß in einem weiteren Arbeitsgang eine mit einer zur radialen Ausladung 23 des Scharnierstiftes 3 komplementären radialen Ausformung 26 versehene Buchse 19 hergestellt wird und daß weiter die Buchse 19 auf den Scharnierstift 3 aufgesetzt und diesem gegenüber bis zum Beginn einer Brems-oder Haltekraft verdreht sowie anschließend in dieser Relativlage zum Scharnierstift 3 in die Scharnieraugenbohrung 18 des Scharnierauges 10 der anderen Scharnierhälfte 2 eingepreßt wird, wobei die andere Scharnierhälfte 2 zur einen Scharnierhälfte 1 in einem dem einem bestimmten Türöffnungswinkel zugeordneten, beabsichtigten Beginn einer Brems-und/oder Haltekraft entsprechenden Stellung ausgerichtet ist.

## Patentansprüche

1. Mit einer integrierten Brems- und Halteeinrichtung ausgestattetes Türschamier, insbesondere Kraftwagentürscharnier derjenigen Bauart, bei welcher der die beiden Scharnierhälften (1, 2) schwenkbar miteinander ver bindende, aus einem Vollmaterial bestehende Scharnierstift (3) in dem oder den Scharnieraugen (10) der einen Scharnierhälfte (1) drehsicher festgesetzt ist und mit wenigstens einem der Scharnieraugen (10) der anderen Scharnierhälfte (2), in welcher er mit Laufsitz gelagert ist, zumindest abschnittsweise vermittels wechselweise am Scharnierstift (3) und im Scharnierauge (10) ausgebildeter, zur Scharnierachse (24) radial ausladender Ausformungen vorzugsweise stufenlos bremskrafterzeugend zusammenwirkt,
**dadurch gekennzeichnet, dass** in wenigstens einem der Scharnieraugen (10) der anderen Scharnierhälfte (2), in welcher der Scharnierstift (3) mit Laufsitz gelagert ist, eine zur Scharnierachse (24) konzentrische Bohrung (18) mit einer Buchse (19) ausgekleidet ist, der einen zu seinem freien Ende hin einen stufenförmig abnehmenden Durchmesser aufweisender Scharnierstift (3) in der Buchse (19) aufgenommen ist, und die Buchse (19) in einem gegenüber der gesamten Scharnieraugenhöhe eine geringere Höhe aufweisenden Abschnitt eine bezüglich der Scharnierachse (24) radial gerichtete Ausformung (26) aufweist, der ein entsprechender eine kreisrunde Querschnittsform aufweisender Längenabschnitt des Scharnierstiftes (3) mit einer komplementären radialen Ausladung (23) in der Weise zugeordnet ist, dass in der Buchse (19) die zur Scharnierachse (24) achsparallel, radial versetzte Ausformung (26) und am Scharnierstift (3) ein der Scharnierachse (24) gegenüber entsprechend achsparallel, radial versetzter, eine kreisrunde Querschnittsform aufweisender Längenabschnitt vorgesehen sind.

2. Türscharnier nach Anspruch 1,
**dadurch gekennzeichnet, dass** der achsparallel, radial versetzte Längenabschnitt (23) des Scharnierstiftes (3) eine Zylinderform aufweist.

3. Türschamier nach einem der Ansprüche 1 bis 2,
**dadurch gekennzeichnet, dass** die Buchse (19) bezüglich ihrer radial versetzten Ausformung (26) kraft- und/oder formschlüssig in einer dem gewollten Beginn der Brems- oder Haltekraft entsprechenden Relativlage zum radial versetzten Längenabschnitt (23) des Scharnierstiftes (3) im Scharnierauge (10) festgelegt ist.

4. Türschamier nach einem der Ansprüche 1 bis 3,
**dadurch gekennzeichnet, dass** zur drehsicheren Festlegung der Buchse (19) das die Buchse (19) aufnehmende Scharnierauge (10) mit einer Ausnehmung (29) und die Buchse (19) mit einem komplementär gestalteten, verformbaren Bereich, insbesondere einem radial ausladenden Kragen (29), versehen ist, welcher mit der Ausnehmung (29) des Scharnierauges (10) in formschlüssigen Eingriff bringbar ist.

5. Verfahren zur Herstellung eines mit einer integrierten Brems- und Halteeinrichtung ausgestatteten Türscharnieres, nach einem der Ansprüche 1 bis 4,
**dadurch gekennzeichnet, dass** zwei Scharnierhälften (1, 2) hergestellt und die eine Scharnierhälfte (1) der beiden Scharnierhälften (1, 2) mit der in einem vorausgehenden Arbeitsgang mit der die zur Erzeugung einer Brems- und Haltekraft geeigneten radialen Ausladung (23) ausgestatteten Scharnierstift (3), die andere der beiden Scharnierhälften (1, 2) mit der dem Scharnierstift (3) gegenüber ein Übermaß aufweisenden, insbesondere zylindrischen Scharnieraugenbohrung (18) ausgestattet wird und dass in einem weiteren Arbeitsgang die mit der zur radialen Ausladung (23) des Scharnierstiftes (3) komplementären radialen Ausformung (26) versehene Buchse (19) hergestellt und zunächst lose in die Scharnieraugenbohrung (18) der anderen Scharnierhälfte (2) eingesetzt wird in einem weiteren Verfahrensschritt der mit der einen Scharnierhälfte (1) drehsicher verbundene Scharnierstift (3) in die Buchse (18) eingeführt und dieser gegenüber bis zum Einsetzen einer Brems- und/oder Haltekraft verdreht wird und dass schließlich die Buchse (18) in einer dem einen bestimmten Türöffnungswinkel zugeordneten, beabsichtigten Einsetzen der Brems- oder Haltekraft entsprechenden Verdrehlage im Scharnierauge (10) der anderen Scharnierhälfte (2) festgelegt wird.

6. Verfahren zur Herstellung eines mit einer integrierten Brems- und Halteeinrichtung ausgestatteten Türscharnieres nach einem der Ansprüche 1 bis 4 bei welchem nacheinander zwei Scharnierhälften (1, 2) hergestellt und die eine der beiden Scharnierhälften (1, 2) mit dem in einem vorausgehenden Arbeitsgang mit der zur Erzeugung einer Brems- und Haltekraft geeigneten radialen Ausladung ausgestatteten Scharnierstift (3), die andere der beiden Scharnierhälften (1, 2) mit der dem Scharnierstift (3) gegenüber ein Übermaß aufweisenden, insbesondere zylindrischen Scharnieraugenbohrung (18) ausgestattet wird und dass in einem weiteren Arbeitsgang die mit der zur radialen Ausladung des Scharnierstiftes (3) komplementären radialen Ausformung versehene Buchse hergestellt wird,
**dadurch gekennzeichnet, dass** die Buchse (19) auf den Scharnierstift (3) aufgesetzt und diesem gegenüber bis zum Beginn einer Brems- oder Haltekraft verdreht sowie anschließend in dieser Relativlage zum Scharnierstift (3) in die Scharnieraugenbohrung (18) der anderen Scharnierhälfte (1) in einem dem einen bestimmten Türöffnungswinkel zugeordneten, beabsichtigten Beginn einer Brems- und/oder Haltekraft entsprechenden Stellung ausgerichtet ist.

## Claims

1. A door hinge equipped with an integrated braking and retaining device, particularly a motor vehicle door hinge of the type in which the hinge pin (3), which connects the two hinge halves (1, 2) pivotably together and is made of a solid material, is fixed in the gudgeon(s) (10) of one hinge half (1) in rotation-resistant manner and, by means of mouldings, which are constructed alternately on the hinge pin (3) and in the hinge gudgeon (10) and project radially towards the hinge axis, cooperates, at least portion-wise, with at least one of the gudgeons (10) of the other hinge half (2), in which it is mounted with running fit, generating a braking force in preferably continuously variable manner, **characterised in that**, in at least one of the gudgeons (10) of the other hinge half (2), in which the hinge pin (3) is mounted with running fit, a bore (18) which is concentric with the hinge axis (24) is lined with a bush (19), the hinge pin (3), which has a diameter decreasing in stepped manner towards its free end, is received in the bush (19) and the bush (19) has, in a portion having a height which is smaller than the total height of the gudgeon, a moulding (26) which is directed radially with respect to the hinge axis (24) and with which a corresponding, cross-sectionally circular longitudinal portion of the hinge pin (3) is associated by means of a complementary radial projection (23) in such a way that the radially offset moulding (26), which is axially parallel to the hinge axis (24), is provided in the bush (19) and a radially offset, cross-sectionally circular longitudinal portion, which is correspondingly axially parallel with respect to the hinge axis (24), is provided on the hinge pin (3).

2. A door hinge according to Claim 1, **characterised in that** the axially parallel, radially offset longitudinal portion (23) of the hinge pin (3) has a cylindrical shape.

3. A door hinge according to one of Claims 1 and 2, **characterised in that**, with respect to its radially offset moulding (26), the bush (19) is fixed with force fit and/or form fit in the gudgeon (10) in a relative position to the radially offset longitudinal portion (23) of the hinge pin (3), the relative position corresponding to the desired start of the braking or retaining force.

4. A door hinge according to one of Claims 1 to 3, **characterised in that**, to fix the bush (19) in rotation-resistant manner, the gudgeon (10) receiving the bush (19) is provided with a cutout (29) and the bush (19) is provided with a complementarily shaped deformable region, particularly a radially projecting collar (29), which may be brought into form-fitting engagement with the cutout (29) of the gudgeon (10).

5. A process for manufacturing a door hinge equipped with an integrated braking and retaining device, according to one of Claims 1 to 4, **characterised in that** two hinge halves (1, 2) are produced and one hinge half (1) of the two hinge halves (1, 2) is equipped with the hinge pin (3) which, in a previous operating procedure, is equipped with the radial projection (23) suitable for generating a braking and retaining force, the other of the two hinge halves (1, 2) is equipped with the, particularly cylindrical, gudgeon bore (18) which is overdimensioned with respect to the hinge pin (3), and **in that** the bush (19) provided with the radial moulding (26) which is complementary to the radial projection (23) of the hinge pin (3) is manufactured in a further operating procedure and firstly loosely inserted in the gudgeon bore (18) of the other hinge half (2), the hinge pin (3) which is connected to one hinge half (1) in rotation-resistant manner is guided into the bush (18) in a further process step and is rotated with respect to this bush until the initiation of a braking and/or retaining force, and **in that**, finally, the bush (18) is fixed in the gudgeon (10) of the other hinge half (2) in a rotational position corresponding to the intended initiation of the braking or retaining force, which is associated with a particular door opening angle.

6. A process for manufacturing a door hinge equipped with an integrated braking and retaining device, according to one of Claims 1 to 4, in which two hinge halves (1, 2) are manufactured successively and one of the two hinge halves (1, 2) is equipped with the hinge pin (3) which, in a previous operating procedure, is equipped with the radial projection suitable for generating a braking and retaining force, the other of the two hinge halves (1, 2) is equipped with the, particularly cylindrical, gudgeon bore (18) which is overdimensioned with respect to the hinge pin (3), and in that the bush provided with the radial moulding which is complementary to the radial projection of the hinge pin (3) is manufactured in a further operating procedure, **characterised in that** the bush (19) is placed on the hinge pin (3) and is rotated with respect to this latter until the start of a braking or retaining force and, in this relative position to the hinge pin (3), is then aligned in the gudgeon bore (18) of the other hinge half (1) in a position which is associated with a particular door opening angle and corresponds to the intended start of a braking and/or holding force.

## Revendications

1. Charnière de porte équipée d'un dispositif intégré de freinage et de retenue, en particulier charnière de porte de voiture du type sur lequel le gond à charnière (3) à base d'un matériau plein et reliant entre elles de façon basculante les deux moitiés de charnière (1, 2) est fixée de façon résistante à la rotation dans l'oeillet de charnière ou les oeillets de charnière (10) d'une moitié de charnière (1) et agit conjointement, de préférence en générant de la force de freinage de façon progressive, avec au moins l'un des oeillets de charnière (10) de l'autre moitié de charnière (2), dans laquelle il est logé avec un ajustement tournant, au moins par endroits au moyen de parties formées réalisées alternativement sur le gond à charnière (3) et dans l'oeillet de charnière (10) et faisant saillie radialement par rapport à l'axe de charnière (24),
**caractérisée en ce que** dans au moins un des oeillets de charnière (10) de l'autre moitié de charnière (2), dans laquelle le gond à charnière (3) est logé avec l'ajustement tournant, un alésage (18) concentrique par rapport à l'axe de charnière (24) est revêtu d'une douille (19), le gond à charnière (3) présentant un diamètre décroissant de façon progressive en direction de son extrémité libre est réceptionné dans la douille (19), et la douille (19) présente une partie formée (26) décalée radialement par rapport à l'axe de charnière (24) dans une partie présentant une hauteur plus faible par rapport à l'ensemble de la hauteur de l'oeillet de charnière, partie à laquelle est attribuée une partie de longueur appropriée, présentant une forme de section circulaire, du gond à charnière (3) avec une saillie (23) radiale complémentaire en ce sens que la partie formée (26) parallèle à l'axe de charnière (24) et décalée radialement est prévue dans la douille (19) et une partie de longueur, parallèle de façon appropriée par rapport à l'axe de charnière (24), décalée radialement et présentant une forme de section circulaire est prévue sur le gond à charnière (3).

2. Charnière de porte selon la revendication 1,
**caractérisée en ce que** la partie de longueur (23), parallèle à l'axe et décalée radialement, du gond à charnière (3) présente une forme de cylindre.

3. Charnière de porte selon l'une quelconque des revendications 1 à 2,
**caractérisée en ce que** la douille (19) est fixée par rapport à sa partie formée (26) décalée radialement, par adhérence et/ou par conjugaison de forme, dans une position relative correspondant à l'amorçage intentionnel de la force de freinage ou de retenue par rapport à la partie de longueur (23) décalée radialement du gond à charnière (3) dans l'oeillet de charnière (10).

4. Charnière de porte selon l'une quelconque des revendications 1 à 3,
**caractérisée en ce que**, pour la fixation résistant à la rotation de la douille (19), l'oeillet de charnière (10) recevant la douille (19) est pourvu d'un évidement (29) et la douille (19) d'une zone empilée de façon complémentaire et déformable, en particulier une collerette (29) faisant saillie radialement, qui peut être amenée en engagement mécanique avec l'évidement (29) de l'oeillet de charnière (10).

5. Procédé pour la fabrication d'une charnière de porte équipée d'un dispositif intégré de freinage et de retenue, selon l'une quelconque des revendications 1 à 4,
**caractérisé en ce que** deux moitiés de charnière (1, 2) sont fabriquées et une moitié de charnière (1) des deux moitiés de charnière (1, 2) est équipée du gond à charnière (3) équipé lors d'une opération précédente de la partie en saillie (23) radiale et appropriée pour la génération d'une force de freinage et de retenue et l'autre des deux moitiés de charnière (1, 2) est équipée de l'alésage d'oeillet de charnière (18) présentant une surcote par rapport au gond de charnière (3), en particulier cylindrique, et **en ce que**, lors d'une autre opération, la douille (19) dotée de la partie formée (26) radiale, et complémentaire par rapport à la saillie (23) radiale du gond à charnière (3), est fabriquée et est insérée d'abord de façon lâche dans l'alésage d'oeillet de charnière (10) de l'autre moitié de charnière (2), et dans une autre étape du procédé, le gond à charnière (3), relié de façon résistante à la rotation à une moitié de charnière (1), est introduit dans la douille (18) et est tourné par rapport à celle-ci jusqu'à l'utilisation d'une force de freinage et/ou de retenue et **en ce que** enfin la douille (18) est fixée dans une position de torsion, correspondant à l'utilisation, voulue et attribuée à un angle d'ouverture de porte défini, de la force de freinage ou de retenue dans l'oeillet de charnière (10) de l'autre moitié de charnière (2).

6. Procédé pour la fabrication d'une charnière de porte équipée d'un dispositif intégré de freinage et de retenue selon l'une quelconque des revendications 1 à 4, dans lequel deux moitiés de charnière (1, 2) sont fabriquées l'une après l'autre et l'une des deux moitiés de charnière (1, 2) est fabriquée avec le gond à charnière (3) équipé lors d'une opération précédente de la saillie radiale, appropriée pour la génération d'une force de freinage et de retenue, et l'autre des deux moitiés de charnière (1, 2) est équipée avec l'alésage d'oeillet de charnière (18) présentant une surcote par rapport au gond à charnière (3), en particulier cylindrique, et en ce que, lors d'une nouvelle opération, la douille pourvue de la partie formée radiale, complémentaire par rapport à la saillie radiale du gond à charnière (3), est fabriquée,
**caractérisé en ce que** la douille (19) est posée sur le gond à charnière (3) et est tournée par rapport à celui-ci jusqu'au début d'une force de freinage ou de retenue et est orientée ensuite dans cette position relative par rapport au gond à charnière (3) dans l'alésage d'oeillet de charnière (18) de l'autre moitié de charnière (1) dans une position correspondant au début, voulu et attribué à un angle défini d'ouverture de porte, d'une force de freinage et/ou de retenue.
